# FASCICULE DE BREVET EUROPEEN

(11) **EP 1 956 619 B1**
(45) Date de publication et mention de la délivrance du brevet: **28.04.2010**
(21) Numéro de dépôt: 08101132.2
(22) Date de dépôt: 31.01.2008
(51) Int. Cl.: H01H 3/20, H01H 23/00

(54) **Commutateur à verrouillage**
Verriegelungsschalter
Locking switch

(30) Priorité: 08.02.2007 FR 0753132
(43) Date de publication de la demande: 13.08.2008
(73) Titulaire: Apem, 82300 Caussade (FR)
(72) Inventeur: Gauzin, Joël, 82270, Montpezat de Quercy (FR); Gibert, Jean-François, 82300, Caussade (FR); Duchalet, Daniel, 82300, St Vincent d'Autejac (FR)
(74) Mandataire: Tetaz, Franck Claude Edouard

(56) Documents cités:
- DE-A1- 4 422 475
- US-A- 4 947 009
- US-A- 5 380 964

## Description

### DOMAINE DE L'INVENTION

La présente invention concerne un commutateur à bascule, actionnable manuellement, dont au moins une des positions d'actionnement est verrouillée.

### ARRIERE PLAN DE L'INVENTION

Des commutateurs à bascule sont couramment installés notamment sur les tableaux de bord des véhicules tels que des automobiles, des engins de travaux publics ou agricoles, des camions, ou tout autre type de véhicule. Un tel commutateur comprend au moins un élément de commutation qui assure une fonction électrique recherchée et déterminée.

Les commutateurs standard peuvent être actionnés par l'application sur la bascule d'une force limitée dans une seule direction ou dans deux directions. Toutefois, avec un actionnement simple de ce type, le commutateur peut être sujet à des manipulations non désirées, puisqu'une sollicitation accidentelle exercée sur la bascule peut l'actionner.

Par conséquent, pour réduire la probabilité d'un actionnement par inadvertance, des systèmes de verrouillage ont été développés de façon à ce que le commutateur ne puisse être actionné que par une combinaison de deux mouvements.

On connaît ainsi des commutateurs à bascule à verrouillage, tels que celui décrit dans le brevet US 4,947,009. Ce commutateur à 3 positions présente un organe d'actionnement muni d'un loquet susceptible de coulisser dans une direction perpendiculaire au plan de symétrie du basculement. En position centrale, le loquet interdit tout pivotement de l'organe d'actionnement. Pour actionner le commutateur dans un sens donné, il faut faire coulisser le loquet dans le sens inverse, afin de libérer une ouverture permettant de laisser passer l'élément d'actionnement, puis faire pivoter l'élément d'actionnement dans le sens en question. Or, le maniement n'est pas intuitif car le coulissement du loquet et la rotation de l'élément d'actionnement nécessitent des mouvements dans des directions opposées. De plus, il est nécessaire de tenir le loquet avec deux doigts pour pouvoir effectuer l'enchaînement des mouvements. L'actionnement d'un tel commutateur nécessite donc une attention particulière de l'opérateur, ce qui peut le distraire de la conduite du véhicule.

Le brevet US 5,380,964 décrit un commutateur à bascule dont le système de verrouillage présente une ergonomie améliorée. Ce commutateur comprend un boîtier, un organe d'actionnement et un levier qui sert à l'actionnement du commutateur. Le boîtier comporte un élément de butée du boîtier, avec lequel coopère une surface de butée du levier, pour empêcher la rotation dans le sens qui correspond à l'actionnement. Le déverrouillage est effectué par une pression sur le levier, qui permet à la surface de butée de passer sous l'élément de butée, ce qui libère la rotation du levier. L'actionnement est alors effectué par le pivotement du levier, celui-ci étant maintenu enfoncé. Toutefois, la conception de ce commutateur fait que la rotation du levier dans le sens inverse de celui de l'actionnement est impossible. Ce commutateur n'est donc conçu que pour deux positions : une position centrale et une position d'actionnement basculée, et le système de verrouillage qu'il utilise est impossible à appliquer à un commutateur à trois positions.

Enfin, le document DE 44 22 475 décrit un commutateur selon le préambule de la revendication 1, dans lequel un bouton de déverrouillage, placé au centre de l'élément d'actionnement, coopère avec un verrou mobile en translation dans une direction sensiblement perpendiculaire à celle du bouton. Le verrou est interposé sur la trajectoire de l'élément d'actionnement et la libère lorsque l'on exerce une pression sur le bouton de déverrouillage.

Toutefois, de par sa position centrale, le bouton de déverrouillage ne permet pas un déverrouillage intuitif car le verrou libère simultanément les deux trajectoires de basculement ; l'appui sur le bouton ne conduit pas donc automatiquement à une commutation.

En outre, ce bouton n'est pas protégé et peut occasionner des déverrouillages intempestifs, particulièrement critiques lorsque le commutateur est destiné à des commandes à risques comme par exemple une commande de force pour tracteur. En effet, un appui avec une force importante peut conduire à un déverrouillage ou à une déformation de l'axe pouvant nuire au bon fonctionnement du commutateur - c'est-à-dire un blocage du verrouillage ou une absence définitive de verrouillage.

L'un des buts de l'invention est donc de proposer un commutateur à bascule à verrouillage qui puisse être utilisé le cas échéant avec un commutateur à trois positions, avec verrouillage pour au moins une position basculée ou pour les deux, et qui soit muni d'un système de déverrouillage ergonomique et intuitif. Un autre but de l'invention est de concevoir un commutateur dont la sécurité de l'actionnement est garantie et pouvant supporter des efforts d'actionnement sans détérioration du système de verrouillage.

### BREVE DESCRIPTION DE L'INVENTION

Conformément à l'invention, il est proposé un commutateur selon la revendication 1, comprenant :
- un boîtier,
- un élément d'actionnement monté pivotant dans le boîtier et solidaire d'une tige de commande de commutation, apte à occuper une position centrale et une position basculée,
- un poussoir monté coulissant dans l'élément d'actionnement dans une direction rentrante / sortante sensiblement parallèle au plan de symétrie du basculement,
le commutateur comprenant en outre un verrou mobile en basculement sur un appui élastique, ledit verrou étant distinct du poussoir et apte à prendre une première position où il est interposé sur la trajectoire de l'élément d'actionnement, et une deuxième position où il coopère avec le poussoir de telle sorte qu'une poussée sur le poussoir sollicite le verrou et permet de dégager celui-ci de la trajectoire de l'élément d'actionnement vers la position basculée.

Selon un mode particulier de réalisation, le verrou a une forme générale de U, dont la base est sollicitée par l'appui élastique, une première branche est sollicitée par un doigt saillant à partir du poussoir et l'autre branche est apte à réaliser ladite interposition avec l'élément d'actionnement.

De façon avantageuse, ladite autre branche du verrou coopère avec une ouverture dans l'élément d'actionnement.

Selon un mode particulier de réalisation, le doigt s'étend dans une direction sensiblement parallèle à sa direction de coulissement et présente une face interne formant une rampe inclinée qui coopère avec la première branche du verrou de telle sorte qu'une poussée sur le poussoir entraîne le verrou en rotation.

Le poussoir est avantageusement monté dans l'élément d'actionnement décalé par rapport à l'axe de pivotement, de telle sorte qu'une poussée sur le poussoir est apte à entraîner l'élément d'actionnement vers la position basculée.

De manière avantageuse, l'élément d'actionnement est apte à occuper une deuxième position basculée à l'opposé de la position basculée.

Selon un mode particulier de réalisation de l'invention, le commutateur comprend un deuxième verrou apte à coopérer avec le poussoir et positionné à l'opposé du premier verrou par rapport à l'axe de pivotement de l'élément d'actionnement de sorte qu'une poussée sur le poussoir sollicite le premier et le deuxième verrou et permet de dégager ceux-ci de la trajectoire de l'élément d'actionnement vers l'une de ses positions basculées.

Le deuxième verrou a alors avantageusement une forme générale de U, dont la base est sollicitée par un appui élastique, une première branche est sollicitée par un doigt saillant à partir du poussoir et l'autre branche est susceptible de s'interposer sur la trajectoire de l'élément d'actionnement.

De manière préférée, le poussoir est monté coulissant entre deux parois de l'élément d'actionnement, lesdites parois formant des joues de protection vis-à-vis d'un déverrouillage intempestif.

### BREVE DESCRIPTION DES DESSINS

L'invention sera mieux comprise, et d'autres avantages et caractéristiques ressortiront mieux de la description qui va suivre d'un mode de réalisation, donné à titre d'exemple non limitatif, du commutateur selon l'invention, à partir des dessins annexés sur lesquels :
- la figure 1 est un éclaté en perspective du commutateur selon l'invention,
- la figure 2 est une vue de dessus du commutateur assemblé,
- la figure 3 est une vue de côté du commutateur assemblé,
- la figure 4 est une vue de face en coupe partielle suivant le plan de coupe A-A représenté à la figure 3, du commutateur en position A
- la figure 5 est une vue de face en coupe partielle suivant A-A du commutateur en position A, le poussoir étant actionné,
- la figure 6 est une vue de face en coupe partielle suivant A-A du commutateur en position C
- la figure 7 est une vue de face en coupe partielle suivant A-A du commutateur en position B
- la figure 8 est une vue isométrique du produit assemblé.

### DESCRIPTION DETAILLEE DE L'INVENTION

En référence à la figure 1, le commutateur possède un corps 9 formant boîtier de commutateur, sur lequel est assemblé un plastron 1 au moyen de pattes élastiques 12. Le corps et le plastron sont réalisés par moulage de matériaux synthétiques usuels, tels qu'un polyamide par exemple. L'étanchéité entre le corps 9 et le plastron 1 est assurée par un joint 8.

Les composants internes du commutateur, tels qu'éléments de commutation, organes mécaniques, bornes de sortie, sont bien connus de l'homme du métier et ne seront pas décrits de façon détaillée. Notamment, le commutateur possède au moins un élément de commutation (non représenté), apte à être actionné sous l'action d'une tige de commutation 10 pour réaliser le contact électrique souhaité.

La partie supérieure de la tige de commutation 10 présente une forme conique 13 qui coopère avec une ouverture circulaire 14 dans le plastron 1 pour permettre le basculement de ladite tige 10. L'étanchéité entre la tige de commutation 10 et le plastron 1 est assurée par un joint torique 7.

Par ailleurs, un élément d'actionnement est constitué d'une bascule 2 et d'un support de bascule 3. La bascule 2 et le support de bascule 3 sont réalisés par moulage de matériaux synthétiques usuels, tels que du polyamide par exemple, et peuvent être assemblés par encliquetage du support de bascule 3 dans la bascule 2, de sorte que, lorsque le commutateur est assemblé, seule la bascule 2 est visible.

L'élément d'actionnement 2, 3 est monté pivotant sur le plastron 1 autour d'un axe transversal perpendiculaire au plan de la figure 4. L'élément d'actionnement 2, 3 est apte à adopter deux positions basculées de part et d'autre d'une position centrale d'équilibre.

La bascule 2 se présente sous la forme d'une coque bombée comprenant une base 16 et une partie supérieure s'étendant perpendiculairement à la base et permettant la préhension de la bascule. La partie supérieure présente une ouverture 17 de forme sensiblement rectangulaire définie par deux parois parallèles 18, qui sont perpendiculaires à l'axe de pivotement de l'élément d'actionnement.

La face intérieure de chaque paroi 18 comporte une encoche 19 sensiblement perpendiculaire à la base 16 de la bascule, et qui s'étend vers la base depuis un point 20 qui forme une butée supérieure.

Le support de bascule 3 a la forme générale d'un cadre, qui, dans sa partie médiane, comporte un doigt 15 qui s'étend perpendiculairement à celle-ci.

De part et d'autre de la partie médiane du support de bascule 3, se trouvent deux ouvertures 27 de forme sensiblement rectangulaire.

Le support de bascule 3 est rendu solidaire de la tige de commutation 10 par l'intermédiaire du doigt 15 qui est inséré dans un puits correspondant à l'intérieur de ladite tige 10.

Un poussoir 5 est monté coulissant dans l'élément d'actionnement 2, 3, au moyen de deux nervures 21 situées sur ses faces latérales et aptes à coulisser dans les encoches 19. Le guidage du poussoir 5 est par ailleurs assuré par des surfaces 5a, 5b, 5c aptes à coulisser à l'intérieur de surfaces correspondantes 2a, 2b, 2c de la bascule 2 (voir figure 5). Un ressort de rappel 6 est apte à ramener le poussoir 5 en position sortante contre les butées 20. L'autre extrémité du ressort 6 est insérée dans un logement dans le support de bascule 3 à proximité de l'axe de pivotement.

La partie supérieure du poussoir sort de l'ouverture 17 de sorte qu'un opérateur peut l'enfoncer avec un doigt. Toutefois, les parois 18 remplissent une fonction de joues de protection, en empêchant un déverrouillage intempestif induit par une pression accidentelle exercée sur le poussoir 5.

Le poussoir 5 présente par ailleurs un doigt 22 qui s'étend selon une direction sensiblement parallèle à sa direction de coulissement vers le plastron 1. La face interne du doigt 22 forme une rampe 23 inclinée vers l'extérieur par rapport à ladite direction de coulissement.

Enfin, un verrou 4, ayant une forme générale de U définissant deux branches, est monté mobile en basculement à l'encontre de la sollicitation au niveau de sa base 24 d'un appui élastique 11 monté à l'intérieur d'une cavité 28 dans le plastron 1, du même côté par rapport à l'axe de pivotement que le ressort 6. Selon un mode particulier de réalisation, l'appui élastique 11 est un ressort.

En référence aux figures 4 et 5, l'une des branches 25 du verrou 4 est apte à s'interposer sur la trajectoire de l'élément d'actionnement, au niveau d'une zone X située sous le support de bascule 3, de manière à empêcher la rotation de l'élément de basculement 2, 3. La zone X est située au bord de l'ouverture 27, du côté le plus éloigné de l'axe de pivotement. La largeur de la branche 25 (considérée dans une direction parallèle à l'axe de pivotement) est plus faible que celle de l'ouverture 27 du support de bascule.

L'autre branche 26 du verrou 4 coopère avec le doigt 22 du poussoir 5 le long de la rampe 23.

On va maintenant décrire le fonctionnement d'un commutateur conforme à l'invention et les manipulations nécessaires à son actionnement.

Le commutateur admet trois positions : une position centrale A, qui est la position d'équilibre, représentée à la figure 4, et deux positions basculées B et C de part et d'autre de la position A, représentées respectivement aux figures 7 et 6. Dans l'exemple décrit, on atteint la position B par un basculement dans le sens horaire sur les figures, et la position C par un basculement dans un sens anti-horaire sur les figures.

Dans ce mode de réalisation, le dispositif de verrouillage décrit n'agit que dans le sens d'actionnement de la position A vers la position C.

Comme on le voit sur les figures 4 et 7, le verrou ne fait pas obstacle au basculement de l'élément d'actionnement de la position A vers la position B. Un opérateur peut donc amener librement le commutateur de la position A à la position B.

En référence à la figure 4, qui représente le commutateur en position A, la branche 25 du verrou 4 est en contact avec le support de bascule 3 au niveau de la zone X, de sorte qu'il empêche la rotation de l'élément de basculement 2,3 dans le sens anti-horaire vers la position C.

En référence à la figure 5, l'autre branche 26 du verrou 4 coopère avec le doigt 22 du poussoir 5 le long de la rampe 23, de sorte que lorsqu'on enfonce le poussoir 5, le ressort 11 est comprimé et le verrou 4 est entraîné en rotation dans le sens horaire sur la figure, ce qui libère le support de bascule 3 dans la zone X.

La branche 25 du verrou 4 se trouve alors positionnée à l'intérieur de l'ouverture 27 qui est plus large, et elle ne s'oppose donc plus au basculement de l'élément d'actionnement 2, 3 dans le sens anti-horaire sur la figure.

En référence à la figure 6, l'opérateur peut alors amener le commutateur à la position C en faisant basculer l'élément d'actionnement sans relâcher sa pression sur le poussoir 5. A cet égard et comme on l'a vu plus haut, le poussoir 5 est monté dans l'élément d'actionnement décalé de l'axe de pivotement, du même côté par rapport à cet axe que le verrou 4. Ainsi, une poussée sur le poussoir 5 est apte à entraîner l'élément d'actionnement vers la position basculée C.

Le basculement du support de bascule 3 entraîne alors en rotation la tige de commutation 10, qui actionne l'élément de commutation.

Il est intéressant de relever que cet enchaînement d'opérations peut être effectué d'un seul doigt. De plus, le déverrouillage favorise le basculement de l'élément d'actionnement vers la position souhaitée. Le commutateur à verrouillage selon l'invention est donc particulièrement ergonomique.

Ainsi, comme l'actionnement résulte de la combinaison de deux mouvements, on évite tout risque d'actionnement accidentel du commutateur, mais, de par sa cinématique, l'actionnement reste intuitif et peut être effectué par l'opérateur rapidement et sans nécessiter une attention prolongée de sa part.

Au relâchement de la pression sur le poussoir 5, ce dernier remonte sous l'action du ressort de rappel 6, et le verrou 4 commence à pivoter vers sa position initiale sous l'action du ressort 11, sans pour autant verrouiller le dispositif.

Le retour du commutateur à la position A (figure 4) autorise la fin de la rotation du verrou 4 qui vient se loger sous le support de bascule 3 dans la zone X. Le commutateur est donc à nouveau verrouillé en position A.

Selon une variante de l'invention, on peut profiter de la symétrie générale de l'ensemble par rapport à la position centrale A pour créer un verrouillage également dans le deuxième sens d'actionnement (de la position A vers la position B).

A cet effet, on installe dans une autre cavité 29 (voir figure 4) du plastron 1 du commutateur déjà décrit, un deuxième verrou et un deuxième appui élastique. Ce deuxième verrou et ce deuxième appui élastique sont disposés à l'opposé du premier verrou 4 et du premier appui élastique 11 par rapport à l'axe de pivotement de l'élément d'actionnement 2, 3. De plus, on utilise un poussoir comportant un deuxième doigt qui coopère avec le deuxième verrou. Le deuxième verrou a une forme générale de U, dont la base est sollicitée par le deuxième appui élastique, une première branche est sollicitée par le deuxième doigt du poussoir, et l'autre branche est susceptible de s'interposer sur la trajectoire de l'élément d'actionnement 2, 3 vers la position B.

Ainsi, en position A, le premier verrou 4 empêche le basculement de l'élément d'actionnement 2, 3 vers la position C, tandis que le deuxième verrou empêche le basculement de la position A vers la position B.

Une pression sur le poussoir sollicite le premier verrou et le deuxième verrou et permet de dégager ceux-ci de la trajectoire de l'élément d'actionnement 2, 3.

En maintenant sa pression sur le poussoir 5, l'opérateur peut alors basculer l'élément d'actionnement 2, 3 vers la position d'actionnement B ou C souhaitée.

On obtient ainsi un commutateur avec un double dispositif de verrouillage.

Enfin, il va de soi que les exemples que l'on vient de donner ne sont que des illustrations particulières en aucun cas limitatives quant aux modalités d'exécution et aux domaines d'application de l'invention.

## Revendications

1. Commutateur comprenant :
- un boîtier (1, 9),
- un élément d'actionnement (2, 3) monté pivotant dans le boîtier. (1, 9) et solidaire d'une tige de commande de commutation (10), apte à occuper une position centrale (A) et une position (C) basculée,
- un poussoir (5) monté coulissant dans l'élément d'actionnement (2, 3) dans une direction rentrante / sortante sensiblement parallèle au plan de symétrie du basculement,
- un verrou (4) mobile, distinct du poussoir (5) et apte à prendre une première position où il est interposé sur la trajectoire de l'élément d'actionnement (2, 3), et une deuxième position où il coopère avec le poussoir (5) de telle sorte qu'une poussée sur le poussoir (5) sollicite le verrou (4) et permet de dégager celui-ci de la trajectoire de l'élément d'actionnement (2, 3) vers la position basculée (C), **caractérisé en ce que** le verrou (4) est mobile en basculement sur un appui élastique (11).

2. Commutateur selon la revendication 1, **caractérisé en ce que** le verrou (4) a une forme générale de U, dont la base (24) est sollicitée par l'appui élastique (11), une première branche (26) est sollicitée par un doigt (22) saillant à partir du poussoir (5) et l'autre branche (25) est apte à réaliser ladite interposition avec l'élément d'actionnement (2, 3).

3. Commutateur selon l'une quelconque des revendications 1 ou 2, **caractérisé en ce que** ladite autre branche (25) du verrou (4) coopère avec une ouverture (27) dans l'élément d'actionnement (2, 3).

4. Commutateur selon l'une quelconque des revendications 2 ou 3, **caractérisé en ce que** le doigt (22) s'étend dans une direction sensiblement parallèle à sa direction de coulissement et présente une face interne formant une rampe (23) inclinée qui coopère avec la première branche (26) du verrou (4) de telle sorte qu'une poussée sur le poussoir (5) entraîne le verrou (4) en rotation.

5. Commutateur selon l'une quelconque des revendications 1 à 4, **caractérisé en ce que** le poussoir (5) est monté dans l'élément d'actionnement (2, 3) décalé par rapport à l'axe de pivotement, de telle sorte qu'une poussée sur le poussoir (5) est apte à entraîner l'élément d'actionnement vers la position basculée (C).

6. Commutateur selon l'une quelconque des revendications 1 à 5, **caractérisé en ce que** l'élément d'actionnement (2, 3) est apte à occuper une deuxième position basculée (B) à l'opposé de la position basculée (C).

7. Commutateur selon la revendication 6, **caractérisé en ce qu'**il comprend un deuxième verrou apte à coopérer avec le poussoir et positionné à l'opposé du premier verrou (4) par rapport à l'axe de pivotement de l'élément d'actionnement (2, 3) de sorte qu'une poussée sur le poussoir (5) sollicite le premier et le deuxième verrou et permet de dégager ceux-ci de la trajectoire de l'élément d'actionnement (2, 3) vers l'une de ses positions basculées.

8. Commutateur selon la revendication 7, **caractérisé en ce que** le deuxième verrou a une forme générale de U, dont la base est sollicitée par un appui élastique une première branche est sollicitée par un doigt saillant à partir du poussoir et l'autre branche est susceptible de s'interposer sur la trajectoire de l'élément d'actionnement (2, 3).

9. Commutateur selon l'une des revendications 1 à 8, **caractérisé en ce que** le poussoir (5) est monté coulissant entre deux parois (18) de l'élément d'actionnement (2, 3), lesdites parois (18) formant des joues de protection empêchant un déverrouillage intempestif.

## Claims

1. A switch comprising:
- a casing (1, 9),
- an actuator member (2, 3) pivotably mounted in the casing (1, 9) and integral with a switching control rod (10), capable of occupying a central position (A) and a rocked position (C),
- a pusher (5) slidably mounted in the actuator member (2, 3) in an incoming/outgoing direction substantially parallel to the plane of symmetry of the rocking,
- a mobile lock (4), distinct from the pusher (5) and capable of assuming a first position where it is interposed on the trajectory of the actuator member (2, 3) and a second position where it cooperates with the pusher (5) so that a thrust on the pusher (5) urges the lock (4) and allows the latter to disengage from the trajectory of the actuator member (2, 3) towards the rocked position (C), **characterized in that** the lock (4) is rockably mobile on an elastic support (11).

2. The switch according to claim 1, **characterized in that** the lock (4) has the general shape of a U, the base (24) of which is urged by the elastic support (11), a first branch (26) is urged by a finger (22) protruding from the pusher (5) and the other branch (25) is capable of achieving said interposition with the actuator member (2, 3).

3. The switch according to any of claims 1 or 2, **characterized in that** said other branch (25) of the lock (4) cooperates with an aperture (27) in the actuator member (2, 3).

4. The switch according to any of claims 2 or 3,
**characterized in that** the finger (22) extends in a direction substantially parallel to its sliding direction and has an internal face forming a tilted ramp (23) which cooperates with the first branch (26) of the lock (4) so that a thrust on the pusher (5) drives the lock (4) into rotation.

5. The switch according to any of claims 1 to 4, **characterized in that** the pusher (5) is mounted in the actuator member (2, 3) shifted relatively to the pivot axis, so that a thrust on the pusher (5) is able to drive the actuator member towards the rocked position (C).

6. The switch according to any of claims 1 to 5, **characterized in that** the actuator member (2, 3) is capable of occupying a second rocked position (B) opposite to the rocked position (C).

7. The switch according to claim 6, **characterized in that** it comprises a second lock capable of cooperating with the pusher and positioned opposite to the first lock (4) relatively to the pivot axis of the actuator member (2, 3) so that a thrust on the pusher (5) urges the first and the second lock and allows the latter to disengage from the trajectory of the actuator member (2, 3) towards one of its rocked positions.

8. The switch according to claim 7, **characterized in that** the second lock has the general shape of a U, the base of which is urged by an elastic support, a first branch is urged by a finger protruding from the pusher and the other branch is capable of being interposed on the trajectory of the actuator member (2, 3).

9. The switch according to any of claims 1 to 8, **characterized in that** the pusher (5) is slidably mounted between two walls (18) of the actuator member (2, 3), said walls (18) forming protective cheeks preventing untimely unlocking.

## Patentansprüche

1. Schalter, umfassend:
- ein Gehäuse (1, 9),
- ein Betätigungselement (2, 3), das schwenkbar in dem Gehäuse (1, 9) angeordnet ist und mit einer Schaltsteuerstange (10) fest verbunden ist, die geeignet ist, eine mittlere Position (A) und eine gekippte Position (C) einzunehmen,
- eine Druckvorrichtung (5), die gleitend in dem Betätigungselement (2, 3) in einer eingefahrenen / ausgefahrenen Richtung im Wesentlichen parallel zur Symmetrieebene der Kippung angeordnet ist,
- einen beweglichen Riegel (4), der von der Druckvorrichtung (5) verschieden ist und geeignet ist, eine erste Position einzunehmen, in der er auf der Bahn des Betätigungselements (2, 3) dazwischengestellt ist, und eine zweite Position, in der er mit der Druckvorrichtung (5) derart zusammenwirkt, dass ein Druck auf die Druckvorrichtung (5) den Riegel (4) beansprucht und erlaubt, diesen von der Bahn des Betätigungselements (2, 3) in Richtung der gekippten Position (C) freizugeben,
**dadurch gekennzeichnet, dass** der Riegel (4) kippend beweglich auf einer elastischen Stütze (11) ist.

2. Schalter gemäß Anspruch 1, **dadurch gekennzeichnet, dass** der Riegel (4) eine allgemeine U-Form aufweist, deren Basis (24) von der elastischen Stütze (11) beansprucht wird, ein erster Arm (26) von einem Zapfen (22) beansprucht wird, der aus der Druckvorrichtung (5) hervorsteht, und der andere Arm (25) geeignet ist, das Dazwischenstellen mit dem Betätigungselement (2 ,3) zu verwirklichen.

3. Schalter gemäß einem der Ansprüche 1 oder 2, **dadurch gekennzeichnet, dass** der andere Arm (25) des Riegels (4) mit einer Öffnung (27) in dem Betätigungselement (2, 3) zusammenwirkt.

4. Schalter gemäß einem der Ansprüche 2 oder 3, **dadurch gekennzeichnet, dass** der Zapfen (22) sich in einer Richtung im Wesentlichen parallel zu seiner Gleitrichtung erstreckt und eine Innenseite aufweist, die eine geneigte Rampe (23) bildet, die mit dem ersten Arm (26) des Riegels (4) derart zusammenwirkt, dass ein Druck auf die Druckvorrichtung (5) den Riegel (4) in Rotation versetzt.

5. Schalter gemäß einem der Ansprüche 1 bis 4, **dadurch gekennzeichnet, dass** die Druckvorrichtung (5) in dem Betätigungselement (2, 3) derart versetzt bezüglich der Schwenkachse angeordnet ist, dass ein Druck auf die Druckvorrichtung (5) geeignet ist, das Betätigungselement in die gekippte Position (C) zu bringen.

6. Schalter gemäß einem der Ansprüche 1 bis 5, **dadurch gekennzeichnet, dass** das Betätigungselement (2, 3) geeignet ist, eine zweite gekippte Position (B) gegenüber der gekippten Position (C) einzunehmen.

7. Schalter gemäß Anspruch 6, **dadurch gekennzeichnet, dass** er einen zweiten Riegel umfasst, der geeignet ist, mit der Druckvorrichtung zusammenzuwirken und derart gegenüber dem ersten Riegel (4) bezüglich der Schwenkachse des Betätigungselements (2, 3) positioniert ist, dass ein Druck auf die Druckvorrichtung (5) den ersten und den zweiten Riegel beansprucht und erlaubt, diese von der Bahn des Betätigungselements (2, 3) in Richtung der einen seiner gekippten Positionen freizugeben.

8. Schalter gemäß Anspruch 7, **dadurch gekennzeichnet, dass** der zweite Riegel eine allgemeine U-Form hat, deren Basis von einer elastischen Stütze beansprucht wird, ein erster Arm von einem vorstehenden Zapfen aus der Druckvorrichtung beansprucht wird, und der andere Arm imstande ist, sich auf der Bahn des Betätigungselements (2, 3) dazwischenzustellen.

9. Schalter gemäß einem der Ansprüche 1 bis 8, **dadurch gekennzeichnet, dass** die Druckvorrichtung (5) gleitend zwischen zwei Wänden (18) des Betätigungselements (2, 3) angeordnet ist, wobei die Wände (18) Schutzseitenteile bilden, die eine ungewollte Entriegelung verhindern.
